# FASCICULE DE BREVET EUROPEEN

(11) **EP 0 899 210 B1**
(45) Date de publication et mention de la délivrance du brevet: **19.02.2003**
(21) Numéro de dépôt: 98401860.6
(22) Date de dépôt: 21.07.1998
(51) Int. Cl.: B65D 81/32, B65D 25/08, B65D 51/28

(54) **Dispositif pour le mélange extemporané d'au moins deux produits**
Gerät zum unmittelbaren Vermischen von mindesten zwei Komponenten
Device for the instant mixing of at least two components

(30) Priorité: 01.09.1997 FR 9710858
(43) Date de publication de la demande: 03.03.1999
(73) Titulaire: L'OREAL, 75008 Paris (FR)
(72) Inventeur: Baudin, Gilles, 95330 Domont (FR)
(74) Mandataire: Tanty, François

(56) Documents cités:
- EP-A- 0 298 357
- EP-A- 0 315 440
- EP-A- 0 528 707
- EP-A- 0 694 483
- DE-A- 3 140 398
- FR-A- 2 239 390

## Description

La présente invention a trait à un dispositif pour le mélange extemporané de deux produits selon le préambule de la revendication 1. L'invention est tout particulièrement adaptée au mélange de deux produits dont l'un est sous forme pulvérulente ou de viscosité importante (pouvant aller jusqu'à celle d'une crème), tels que les produits utilisés parfois dans le domaine des permanentes ou de la coloration capillaire. D'autres applications toutefois peuvent être envisagées.

Le brevet FR 2 680 357 décrit un conditionnement apte à réaliser un tel mélange, et comprenant :
- un premier flacon destiné à contenir un premier produit, ce flacon étant ouvert à sa base en forme de jupe et étant muni, au sommet, d'un embout de distribution;
- des moyens de raccordement fixés sur la base du premier flacon, comportant une cheminée centrale propre à recevoir en partie haute un obturateur séparable permettant la fermeture du premier flacon;
- un deuxième flacon destiné à contenir un second produit, muni d'un goulot apte à être engagé dans ladite cheminée centrale, ce goulot étant équipé d'un moyen de fermeture amovible, le goulot portant des moyens d'entraînement pour, après enlèvement du moyen de fermeture, coopérer avec des moyens complémentaires prévus sur la cheminée centrale, pour permettre l'expulsion de l'obturateur et permettre le mélange des deux produits.

Bien que satisfaisant pour des applications dans lesquelles les deux composants à mélanger sont relativement liquides, un tel dispositif s'avère tout à fait inadapté lorsque l'un des composants est sous forme d'une poudre ou est de consistance voisine de celle d'une crème. En effet, un tel dispositif présente au voisinage du moyen de fermeture amovible, une zone d'étranglement, ou de plus faible section, qui ne se prête guère à la réalisation d'un bon mélange. Dans la pratique, lorsque le produit à forte viscosité est disposé dans le compartiment supérieur, il peut difficilement s'écouler par gravité pour aller se mélanger avec le produit contenu dans le récipient inférieur. Lorsque le produit pulvérulent ou à forte viscosité est contenu dans le récipient inférieur, la zone d'étranglement conduit à une faible surface d'échange entre les deux produits. Le mélange est donc difficile à réaliser.

On connaît par ailleurs des systèmes de mélange plus adaptés à des produits pulvérulents ou à des produits de forte viscosité. Dans ces dispositifs, le produit sous forme de crème, en l'occurrence le colorant, est disposé dans un tube déformable (typiquement en aluminium) et est expulsé par déformation du tube, en pressant les parois du tube de manière à en chasser le contenu. Dans d'autres dispositifs encore, le produit à forte viscosité ou pulvérulent est contenu dans un récipient dont les parois sont déformables au moyen d'un mécanisme à soufflet. Ces dispositifs à parois déformables pour expulser le produit posent parfois des problèmes de conservation des produits, et sont généralement peu esthétiques.

Aussi, est-ce un des objets de l'invention que de fournir un dispositif pour le mélange extemporané de deux produits, et résolvant en tout ou partie, les problèmes évoqués en référence aux dispositifs de la technique antérieure.

C'est en particulier un objet de l'invention que de fournir un dispositif adapté pour le mélange de deux produits dont l'un est sous forme d'une poudre, ou d'un produit à forte viscosité.

C'est en particulier un autre objet de l'invention que de fournir un tel dispositif, dans lequel la mise en contact du produit non liquide avec le produit liquide n'exige pas de déformation sensible du récipient qui contient le produit non liquide.

C'est encore un autre objet de l'invention que de fournir un dispositif adapté au mélange de deux produits dont l'un au moins est fortement oxydable en présence d'oxygène contenu dans l'air.

D'autres objets encore apparaîtront de manière plus détaillée dans la description qui suit.

Selon l'invention, ces objets sont atteints en réalisant un dispositif selon le préambule de la revendication 1 avec les caractéristiques de la partie caractérisante de la revendication 1.

Ainsi, on réalise une zone de mélange qui offre une surface d'échange importante entre les deux produits. La zone de mélange est dénuée de toute zone "morte" apte à retenir et isoler une portion de l'un et/ou l'autre des composants avant mélange, ce qui permet de réaliser un mélange parfaitement homogène. La totalité des produits est mélangée, ce qui permet de respecter les proportions requises, et d'offrir un mélange dont les propriétés sont optimisées, et correspondent à celles annoncées.

Avantageusement, le premier produit est un produit non liquide, sous forme notamment d'une poudre ou d'un produit à forte viscosité, telle qu'une crème.

Dans ce cas, la réalisation du mélange ne nécessite aucune déformation du récipient contenant le produit pulvérulent ou à forte viscosité, ce qui offre une plus grande latitude dans le choix et l'épaisseur des matériaux. La gestuelle s'en trouve par ailleurs simplifiée. Enfin, la conservation de la formule se trouve améliorée de façon significative.

Avantageusement, le volume défini par l'élément intermédiaire est au moins égal au volume dudit second produit, contenu dans le récipient supérieur, le premier produit occupant avant le mélange, sensiblement tout le volume du pot. Ainsi, dans le cas où le premier produit est fortement oxydable à l'air, les risques de détérioration de celui-ci sont réduits.

Avantageusement, la section du volume défini par le pot et par l'élément intermédiaire est sensiblement droite sur toute sa hauteur, voire variant de façon progressive dans un sens ou dans l'autre (croissant ou décroissant). La variation est toutefois de préférence légère. Une variation légère peut s'entendre d'une variation de quelques mm sur une hauteur d'environ 10 cm. En d'autres termes, la zone de mélange définie par le pot et l'élément intermédiaire, ne présente pas de zone d'étranglement sensible, ou toute autre variation brusque de section qui pourrait affecter la bonne réalisation du mélange.

Selon un mode de réalisation, les moyens d'obturation comprennent un bouchon porté par une jupe axiale située au voisinage de la seconde extrémité de l'élément intermédiaire, et dont un bord libre délimite ladite ouverture. Le bouchon peut être monté sur la jupe axiale par claquage.

Les moyens pour provoquer l'expulsion de l'organe d'obturation peuvent comprendre une tige portée par une surface du bouchon située à l'intérieur de l'élément intermédiaire, ladite tige étant apte, lors du montage du pot sur l'élément intermédiaire, à venir en engagement avec un organe en saillie disposé axialement dans le fond du pot, et à provoquer l'expulsion du bouchon. De préférence, la tige est centrée sur l'axe du dispositif. D'autres arrangements sont toutefois possibles pour provoquer la réalisation du mélange. De tels arrangements ont fait l'objet de nombreuses descriptions dans la littérature brevets, et par conséquent, ne nécessitent pas de description supplémentaire.

Selon un mode de réalisation préféré, la tige est de longueur légèrement inférieure à la hauteur axiale de l'élément intermédiaire, de sorte que, avant d'être monté sur le pot, l'élément intermédiaire puisse reposer sur une surface plane sans provoquer l'expulsion de l'organe d'obturation.

Avantageusement, la première extrémité de l'élément intermédiaire est montée de manière étanche sur l'ouverture du pot par vissage. A cet effet, un col est formé au voisinage de l'ouverture du pot, ledit col comprenant un filetage sur une surface externe, et destiné à coopérer avec un filetage correspondant prévu sur une surface interne de l'élément intermédiaire, au voisinage de la première extrémité, une jupe interne de diamètre externe légèrement inférieur au diamètre interne du col étant portée par la première extrémité de l'élément intermédiaire de manière à assurer un montage étanche du pot sur l'élément intermédiaire.

De même, selon un mode de réalisation préféré, la seconde extrémité de l'élément intermédiaire est montée de manière étanche sur la seconde extrémité du récipient supérieur, par vissage. A cet effet également, un col est formé au voisinage de la seconde extrémité du récipient supérieur, ledit col comprenant un filetage sur une surface externe, et destiné à coopérer avec un filetage correspondant prévu sur une surface interne de l'élément intermédiaire, au voisinage de la seconde extrémité, une jupe interne de diamètre externe légèrement inférieur au diamètre interne du col étant portée par la seconde extrémité de l'élément intermédiaire de manière à assurer un montage étanche du récipient supérieur sur l'élément intermédiaire.

Avant d'être monté sur l'élément intermédiaire, en vue de la réalisation du mélange, le pot est obturé par un bouchon vissé. Alternativement, on pourrait prévoir un opercule thermoscellé ou collé par tout autre moyen approprié.

L'embout de distribution peut être vissé sur la première extrémité du récipient supérieur, l'orifice étant obturé par une patte sécable, à casser avant la distribution du mélange. Selon une variante, l'orifice est obturé par un bouchon vissé.

Le mélange peut être un produit d'application capillaire. Le second produit peut être un produit oxydant sous forme liquide, le premier produit étant un colorant sous forme d'une crème ou d'une poudre.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- les figures 1A et 1B représentent un mode de réalisation du dispositif, lors du montage du récipient contenant un produit pulvérulent ou à forte viscosité, sur le reste du dispositif (figure 1A), et lors de la réalisation du mélange (figure 1B); et
- la figure 2 représente le récipient contenant un produit pulvérulent ou à forte viscosité, avant montage sur le dispositif.

Le dispositif de mélange 1 illustré à la figure 1A présente un axe longitudinal X et comprend un récipient supérieur 2 (destiné à contenir l'oxydant). Une première extrémité 38 du récipient 2 est surmontée d'un col 3 dont la surface externe présente un filetage 4 apte à coopérer avec un filetage correspondant 5 porté par un embout de distribution 6. L'étanchéité du montage de l'embout de distribution sur le récipient 2 est renforcée par la présence d'une jupe 7 portée par ledit embout. L'embout de distribution 6 présente un orifice de sortie 8, qui, avant la première utilisation, est obturé par une patte sécable 9. A titre d'exemple de réalisation, l'embout de distribution est réalisé en polypropylène, et le récipient supérieur 2 est réalisé en polyéthylène.

L'extrémité inférieure 10 du récipient 2 est ouverte, et forme un col à large ouverture 11 sur la surface extérieure de laquelle est réalisé un filetage 12, apte à coopérer avec un filetage correspondant 13 prévu sur la surface intérieure d'un élément intermédiaire 14, au voisinage de son extrémité supérieure 15.

L'élément intermédiaire 14 comprend également au voisinage de l'extrémité supérieure 15 une paroi annulaire transversale 39 portant une jupe d'étanchéité 16, concentrique avec la paroi latérale de l'élément intermédiaire 14, et de diamètre inférieur au diamètre de ladite paroi latérale, de manière à définir avec la paroi latérale de l'élément intermédiaire, au voisinage de la seconde extrémité 15, une gorge annulaire en U pour recevoir à force le bord libre du col 11. A cet effet, le diamètre externe de la jupe d'étanchéité 16 est légèrement inférieur au diamètre interne du col 11 du récipient 2. Un jonc de claquage 17 peut être prévu pour assurer l'indémontabilité de l'agencement récipient supérieur 2/élément intermédiaire 14, et renforcer l'étanchéité du montage. Une autre jupe 18, de diamètre inférieur au diamètre de la jupe d'étanchéité 16, est également formée au voisinage de l'extrémité supérieure de l'élément intermédiaire 14. Cette jupe 18 est portée par la paroi annulaire transversale 39 et présente un bord libre 19 définissant une ouverture 20, obturée de façon amovible par un bouchon escamotable 21. Dans le mode de réalisation illustré, le bouchon 21 est monté par claquage sur la jupe axiale 18. Ainsi, dans cette configuration, le récipient supérieur 2 est isolé de l'élément intermédiaire 14. A titre indicatif, l'obturateur 21 peut être réalisé en polyéthylène ou en polypropylène.

L'élément intermédiaire présente un corps sensiblement cylindrique 23 de hauteur axiale supérieure à la hauteur axiale du récipient 2. L'extrémité inférieure 22 de l'élément intermédiaire 14, opposée à l'extrémité 15, est également ouverte. Elle présente une jupe 24, en léger décrochement extérieur, par rapport au corps 23, et dont la surface interne comporte un filetage 25, apte à coopérer avec un filetage 26 porté par la surface extérieure de l'extrémité supérieure du récipient 27. En alignement avec le corps 23, est disposée une jupe d'étanchéité 28, qui définit avec la jupe 24, une gorge en U apte à recevoir le bord libre 31 du récipient 27. Un bourrelet de claquage peut également être prévu pour assurer, après vissage du récipient 27 sur l'élément intermédiaire 14, l'indémontabilité de l'ensemble ainsi réalisé. Le filetage 26 du récipient 27 est porté par une extrémité 32, formant un col en très léger décrochement intérieur par rapport au corps 29 du récipient. Toutefois, à la manière d'un pot, l'ouverture 30 délimitée par le bord libre 31 du récipient 27, est de section sensiblement égale à la section du pot 27. De même, l'ouverture du pot 30 est de section sensiblement égale à la section de l'ouverture délimitée par le bord libre de la jupe d'étanchéité 28. Ainsi, lorsque le pot est monté sur l'extrémité inférieure de l'élément intermédiaire 14, le diamètre interne de l'ensemble est sensiblement uniforme depuis le fond du pot jusqu'à la paroi transversale 39. En réalité, dans le mode de réalisation illustré il décroît très légèrement de façon progressive. L'élément intermédiaire 14 peut être réalisé en polypropylène (PP).

Le pot 27 présente en son fond 35, un organe formant saillie 36, et apte, comme on le verra plus en détail par la suite, à venir en engagement avec l'extrémité libre d'une tige 37 portée par la surface inférieure du bouchon 21, laquelle mise en engagement provoque l'expulsion du bouchon et la réalisation du mélange. La tige 37 est de hauteur axiale légèrement inférieure à la hauteur axiale de l'élément intermédiaire 14 de sorte que l'agencement récipient supérieur 2/élément intermédiaire 14 puisse être posé debout sur une surface plane sans risquer de provoquer l'expulsion accidentelle du bouchon 21. La présence de l'organe en saillie 36 dans le fond du pot permet de limiter la hauteur axiale de l'élément intermédiaire 14. L'organe 36 peut être obtenu de moulage avec le récipient 27. L'organe 37 peut être obtenu de moulage avec l'obturateur 21.

A titre d'illustration, le pot 27 est obtenu de moulage de matériaux plastiques choisi parmi les chlorures de polyvinyle, ou d'un complexe de matériaux de type polyéthylène térephtalate (PET)/polyéthylène(PE), ou polyéthylène (PE)/éthylène vinyle alcool (EVOH)/polyéthylène (PE). Dans le cas d'un dispositif utilisé pour la coloration capillaire, le récipient 27 contient le colorant, sous forme d'une crème ou d'une poudre. A la différence des dispositifs conventionnels, le mélange est réalisé sans avoir à comprimer les parois du récipient qui contient la crème ou la poudre. La crème (ou la poudre) peut en conséquence être contenue dans une structure semi-rigide ou rigide, ce qui permet une meilleure conservation.

Comme illustré à la figure 2, lors de son transport ou de son stockage, le pot 27 est obturé de façon étanche par un couvercle 33, lequel est vissé et comprend une jupe d'étanchéité 34 du type des jupes d'étanchéité 28 ou 16 discutées précédemment. Le couvercle 33 peut être réalisé en polypropylène.

Pour utiliser le dispositif selon l'invention, l'utilisatrice enlève le couvercle 33 du récipient 27, et présente son ouverture 30 en regard de l'extrémité inférieure 22 de l'élément intermédiaire 14 (figure 1A). Elle visse le pot 33 sur l'élément intermédiaire. Lors du vissage, l'organe en saillie 36 vient buter contre l'extrémité libre de la tige 37. En continuant de visser, la pression exercée par l'organe 36 sur la tige 37 provoque l'expulsion du bouchon 21 (figure 1B). Le liquide (en l'occurrence l'oxydant) contenu dans le récipient supérieur 2, tombe par gravité dans le volume délimité par le corps 23 de l'élément intermédiaire, où il est mis en contact sur une large surface d'échange, avec la crème ou la poudre contenue dans le pot 27. L'élément intermédiaire 14 est de hauteur suffisante pour que tout le liquide contenu dans le récipient 2 puisse s'écouler sous la portion de paroi annulaire transversale (39) portant les jupes 16 et 18. En d'autres termes, le volume délimité par le pot 27 et l'élément intermédiaire 14 est supérieur ou égal au volume du mélange. A cet effet, dans l'hypothèse où la crème ou la poudre occupe sensiblement tout le volume défini par le pot 27, le volume circonscrit par l'élément intermédiaire 14 est au moins égal au volume de liquide contenu dans le récipient supérieur 2.

Après expulsion du bouchon 21, il ne reste plus qu'à agiter l'ensemble de manière à homogénéiser le mélange. Le mélange peut alors être appliqué au moyen de l'embout de distribution 6 après avoir cassé la patte sécable 9. La sortie du produit est favorisée en pressant sur les parois du récipient 2.

Bien que particulièrement avantageux pour des applications mettant en jeu un produit non liquide, notamment pulvérulent ou à forte viscosité, le dispositif n'en demeure pas moins intéressant pour des produits liquides, en particulier en raison de sa zone de mélange avantageuse, qui permet d'optimiser la réalisation du mélange, quelles que soient la nature et la consistance des produits mélangés.

Dans la description détaillée qui précède, il a été fait référence à des modes de réalisation préférés de l'invention. Il est évident que des variantes peuvent y être apportées sans s'écarter de l'esprit de l'invention telle que revendiquée ci-après. A titre d'exemple, bien que dans le mode de réalisation illustré, l'expulsion de l'obturateur 21 soit provoquée par une pression axiale, via la tige axiale 37 et l'organe en saillie 36, il est évident que l'on peut favoriser cette expulsion en excentrant la tige 36 et l'organe 37. De même, on peut prévoir que, en position de stockage ou de transport, le pot 27, obturé par son couvercle 33 soit calé dans l'extrémité inférieure 22 de l'élément intermédiaire 14. A cet effet, pour empêcher l'expulsion du bouchon 21, on ménage un évidement axial dans le couvercle 33, de manière à recevoir l'extrémité libre de la tige, sans que le fond de l'évidement puisse venir en engagement avec l'extrémité libre de la tige.

## Revendications

1. Dispositif (1) pour le mélange extemporané d'au moins deux produits, comprenant :
a) un pot (27) destiné à recevoir un premier produit ;
b) un récipient supérieur (2) destiné à contenir un second produit et dont une première extrémité (38) est surmontée par un embout de distribution (6) présentant un orifice (8) pour la distribution du mélange ;
c) un élément intermédiaire (14) dont une seconde extrémité (15), opposée à la première, est destinée à être montée de manière étanche sur une seconde extrémité (10) du récipient supérieur (2), opposée à la première (38), un **organe** d'obturation (21) obturant de manière amovible une ouverture (20) située entre le récipient supérieur (2) et l'élément intermédiaire (14), ledit élément intermédiaire (14) définissant avec le pot (27) un volume au moins égal au volume du mélange ; et
d) des moyens (36, 37) pour provoquer l'expulsion de l'organe d'obturation (21) et la réalisation du mélange dans le volume défini par le pot (27) et par l'élément intermédiaire (14), **caractérisé en ce que** un bord libre (31) du pot (27) délimite une ouverture (30) de section voisine de celle du pot (27) une première extrémité (22), de l'élément intermédiaire destinée à être montée de manière étanche sur l'ouverture (30) du pot (27), définit une ouverture de section voisine de l'ouverture (30) du pot.

2. Dispositif selon la revendication 1, **caractérisé en ce que** le premier produit est un produit non liquide, notamment une poudre ou un produit à forte viscosité, le second produit étant un produit liquide.

3. Dispositif selon la revendication 1 ou 2, **caractérisé en ce que** le volume défini par l'élément intermédiaire (14) est au moins égal au volume dudit second produit contenu dans le récipient supérieur (2), le premier produit occupant avant le mélange, sensiblement tout le volume du pot (27).

4. Dispositif selon l'une quelconque des revendications 1 à 3, **caractérisé en ce que** le volume défini par le pot et par l'élément intermédiaire est de section **sensiblement droite.**

5. **Dispositif selon l'une quelconque des revendications 1 à 3, caractérisé par le fait que le volume défini par le pot et par l'élément intermédiaire varie de façon progressive dans un sens.**

6. Dispositif selon l'une quelconque des revendications 1 à **5**, **caractérisé en ce que** les moyens d'obturation (21) comprennent un bouchon porté par une jupe axiale (18) portée par une paroi annulaire transversale (39), **relativement à un axe longitudinal du dispositif**, située au voisinage de la seconde extrémité (15) de l'élément intermédiaire (14), et dont un bord libre (19) délimite ladite ouverture (20).

7. Dispositif selon la revendication **6**, **caractérisé en ce que** le bouchon (21) est monté sur la jupe axiale (18) par claquage.

8. Dispositif selon la revendication **6** ou **7**, **caractérisé en ce que** les moyens pour provoquer l'expulsion de l'organe d'obturation comprennent une tige axiale (37), **relativement à un axe longitudinal du dispositif**, porté par une surface du bouchon (21) située à l'intérieur de l'élément intermédiaire (14), ladite tige (37) étant apte, lors du montage du pot (27) sur l'élément intermédiaire (14), à venir en engagement avec un organe en saillie (36) disposé axialement dans le fond du pot (27), et à provoquer l'expulsion du bouchon (21).

9. Dispositif selon la revendication **8**, **caractérisé en ce que** la tige (37) est de longueur légèrement inférieure à la hauteur axiale de l'élément intermédiaire (14), de sorte que, avant d'être monté sur le pot, l'élément intermédiaire (14) puisse reposer sur une surface plane sans provoquer l'expulsion de l'organe d'obturation (21).

10. Dispositif selon l'une quelconque des revendications 1 à **9**, **caractérisé en ce que** la première extrémité (22) de l'élément intermédiaire (14) est montée de manière étanche sur l'ouverture (30) du pot (27) par vissage.

11. Dispositif selon la revendication **10**, **caractérisé en ce qu'**un col (32) est formé au voisinage de l'ouverture (30) du pot, ledit col (32) comprenant un filetage (26) sur une surface externe, destiné à coopérer avec un filetage correspondant (25) prévu sur une surface interne de l'élément intermédiaire (14), au voisinage de la première extrémité (22), une jupe interne (28) de diamètre externe légèrement inférieur au diamètre interne du col (32) étant portée par la première extrémité (22) de l'élément intermédiaire (14) de manière à assurer un montage étanche du pot (27) sur l'élément intermédiaire (14).

12. Dispositif selon l'une quelconque des revendications 1 à **11**, **caractérisé en ce que** la seconde extrémité (15) de l'élément intermédiaire (14) est montée de manière étanche sur la seconde extrémité (10) du récipient supérieur (2), par vissage.

13. Dispositif selon la revendication **12, caractérisé en ce qu'**un col (11) est formé au voisinage de la seconde extrémité (10) du récipient supérieur, ledit col (11) comprenant un filetage (12) sur une surface externe, destiné à coopérer avec un filetage correspondant (13) prévu sur une surface interne de l'élément intermédiaire (14), au voisinage de la second extrémité (15), une jupe interne (16) de diamètre externe légèrement inférieur au diamètre interne du col (11) étant portée par ladite paroi annulaire transversale (39) de l'élément intermédiaire (14) de manière à assurer un montage étanche du récipient supérieur (2) sur l'élément intermédiaire (14).

14. Dispositif selon l'une quelconque des revendications 1 à **13**, **caractérisé en ce que**, avant d'être monté sur l'élément intermédiaire, en vue de la réalisation du mélange, le pot (27) est obturé par un couvercle vissé (33).

15. Dispositif selon l'une quelconque des revendications précédentes, **caractérisé en ce que** l'embout de distribution (6) est vissé sur la première extrémité (38) du récipient supérieur (2), l'orifice (8) étant obturé par une patte sécable (9), à casser avant la distribution du mélange.

16. Dispositif selon l'une quelconque des revendications précédentes, **caractérisé en ce que** le mélange est un produit d'application capillaire.

17. Dispositif selon la revendication précédente, **caractérisé en ce que** le second produit est un produit oxydant sous forme liquide, le premier produit étant un colorant sous forme d'une poudre ou d'un produit à forte viscosité.

## Claims

1. Device (1) for the extemporaneous mixing of at least two products, comprising:
a) a pot (27) intended to receive a first product and a free edge (31) of which delimits an opening (30) of a cross section similar to that of the pot (27);
b) an upper container (2) intended to contain a second product and a first end (38) of which is surmounted by a dispensing nozzle (6) having an orifice (8) for dispensing the mixture;
c) an intermediate element (14) of which a first end (22), intended to be mounted with sealing on the opening (30) of the pot (27), defines an opening of a cross section similar to that of the opening (30) of the pot, and of which a second end (15), the opposite end to the first, is intended to be mounted with sealing on a second end (10) of the upper container (2) which second end is the opposite end to the first end (38), a shut-off member (21) removably shutting off an opening (20) situated between the upper container (2) and the intermediate element (14), the said intermediate element (14) defining, with the pot (27), a volume at least equal to the volume of the mixture; and
d) means (36, 37) for causing the shut-off member (21) to be expelled and mixing to be performed in the volume defined by the pot (27) and by the intermediate element (14).

2. Device according to Claim 1, **characterized in that** the first product is a non-liquid product, particularly a powder or a product of high viscosity, the second product being a liquid product.

3. Device according to Claim 1 or 2, **characterized in that** the volume defined by the intermediate element (14) is at least equal to the volume of the said second product contained in the upper container (2), the first product prior to mixing occupying practically the entire volume of the pot (27).

4. Device according to any one of Claims 1 to 3, **characterized in that** the volume defined by the pot and by the intermediate element is of roughly straight cross section.

5. Device according to any one of Claims 1 to 3, **characterized in that** the volume defined by the pot and by the intermediate element varies progressively in one direction.

6. Device according to any one of Claims 1 to 5, **characterized in that** the shut-off means (21) comprise a plug carried by an axial skirt (18) borne by an annular wall (39) that is transverse, relative to a longitudinal axis of the device, situated near the second end (15) of the intermediate element (14) and a free edge (19) of which delimits the said opening (20).

7. Device according to Claim 6, **characterized in that** the plug (21) is mounted on the axial skirt (18) by snap-fastening.

8. Device according to Claim 6 or 7, **characterized in that** the means for causing the shut-off member to be expelled comprise a rod (37) which is axial, relative to a longitudinal axis of the device, borne by a surface of the plug (21) situated inside the intermediate element (14), the said rod (37) being able, when the pot (27) is mounted on the intermediate element (14), to engage with a projecting member (36) arranged axially in the bottom of the pot (27) and to cause the plug (21) to be expelled.

9. Device according to Claim 8, **characterized in that** the rod (37) is of a length slightly shorter than the axial height of the intermediate element (14) so that, before being mounted on the pot, the intermediate element (14) can rest on a flat surface without causing the shut-off member (21) to be expelled.

10. Device according to any one of Claims 1 to 9, **characterized in that** the first end (22) of the intermediate element (14) is mounted with sealing on the opening (30) of the pot (27) by screwing.

11. Device according to Claim 10, **characterized in that** a neck (32) is formed near the opening (30) of the pot, the said neck (32) comprising a screw thread (26) on an external surface, this screw thread being intended to collaborate with a corresponding screw thread (25) provided on an internal surface of the intermediate element (14), near the first end (22), an internal skirt (28) of outside diameter slightly smaller than the inside diameter of the neck (32) being borne by the first end (22) of the intermediate element (14) in such a way as to allow the pot (27) to be mounted with sealing on the intermediate element (14).

12. Device according to any one of Claims 1 to 11, **characterized in that** the second end (15) of the intermediate element (14) is mounted with sealing on the second end (10) of the upper container (2), by screwing.

13. Device according to Claim 12, **characterized in that** a neck (11) is formed near the second end (10) of the upper container, the said neck (11) comprising a screw thread (12) on an external surface, this screw thread being intended to collaborate with a corresponding screw thread (13) provided on an internal surface of the intermediate element (14), near the second end (15), an internal skirt (16) of outside diameter slightly smaller than the inside diameter of the neck (11) being borne by the said transverse annular wall (39) of the intermediate element (14) in such a way as to allow the upper container (2) to be mounted with sealing on the intermediate element (14).

14. Device according to any one of Claims 1 to 13, **characterized in that**, before being mounted on the intermediate element with a view to making the mixture, the pot (27) is shut off by a screw-on lid (33).

15. Device according to any one of the preceding claims, **characterized in that** the dispensing nozzle (6) is screwed onto the first end (38) of the upper container (2), the orifice (8) being shut off by a frangible tab (9), to be broken before the mixture is dispensed.

16. Device according to any one of the preceding claims, **characterized in that** the mixture is a product for applying to the hair.

17. Device according to the preceding claim, **characterized in that** the second product is an oxidizing product in liquid form, the first product being a dye in the form of a powder or a product of high viscosity.

## Patentansprüche

1. Vorrichtung (1) für die Sofortmischung von mindestens zwei Produkten, umfassend:
a) einen Topf (27), der dazu bestimmt ist, ein erstes Produkt aufzunehmen, und von dem ein freier Rand (31) eine Öffnung (30) mit einem dem Querschnitt des Topfs (27) benachbarten Querschnitt abgrenzt;
b) einen oberen Behälter (2), der dazu bestimmt ist, ein zweites Produkt zu enthalten, und auf dessen erstes Ende (38) ein Abgabeaufsatz (6) aufgesetzt ist, der eine Öffnung (8) für die Abgabe der Mischung aufweist;
c) ein Zwischenelement (14), von dem ein erstes Ende (22), das dazu bestimmt ist, auf der Öffnung (30) des Topfs (27) auf dichte Weise montiert zu werden, eine Öffnung mit einem dem Querschnitt der Öffnung (30) des Topfs benachbarten Querschnitt abgrenzt und von dem ein zweites Ende (15), das dem ersten entgegengesetzt ist, dazu bestimmt ist, auf dichte Weise auf einem zweiten Ende (10) des oberen Behälters (2), das dem ersten (38) entgegengesetzt ist, montiert zu werden, wobei ein Verschlußorgan (21) eine zwischen dem oberen Behälter (2) und dem Zwischenelement (14) gelegene Öffnung (20) auf lösbare Weise verschließt und das Zwischenelement (14) mit dem Topf (27) ein Volumen abgrenzt, das mindestens gleich dem Volumen der Mischung ist; und
d) Mittel (36, 37), um das Austreiben des Verschlußorgans (21) und die Herstellung der Mischung in dem von dem Topf (27) und von dem Zwischenelement (14) abgegrenzten Volumen zu bewirken.

2. Vorrichtung nach Anspruch 1, **dadurch gekennzeichnet, daß** das erste Produkt ein nicht-flüssiges Produkt, insbesondere ein Pulver oder ein Produkt mit hoher Viskosität ist, wobei das zweite Produkt ein flüssiges Produkt ist.

3. Vorrichtung nach Anspruch 1 oder 2, **dadurch gekennzeichnet, daß** das von dem Zwischenelement (14) abgegrenzte Volumen mindestens gleich dem Volumen des in dem oberen Behälter (2) enthaltenen zweiten Produkts ist, wobei das erste Produkt vor dem Mischen im wesentlichen das ganze Volumen des Topfs (27) einnimmt.

4. Vorrichtung nach einem der Ansprüche 1 bis 3, **dadurch gekennzeichnet, daß** das von dem Topf und von dem Zwischenelement abgegrenzte Volumen von im wesentlichen geradem Querschnitt ist.

5. Vorrichtung nach einem der Ansprüche 1 bis 3, **dadurch gekennzeichnet, daß** das von dem Topf und von dem Zwischenelement abgegrenzte Volumen sich in einer Richtung progressiv ändert.

6. Vorrichtung nach einem der Ansprüche 1 bis 5, **dadurch gekennzeichnet, daß** die Verschlußmittel (21) einen Stopfen umfassen, der von einem axialen Kragen (18) getragen ist, der von einer ringförmigen Querwand (39) - relativ zu einer Längsachse der Vorrichtung - getragen ist, die in Nähe des zweiten Endes (15) des Zwischenelements (14) gelegen ist, und von dem ein freier Rand (19) die Öffnung (20) abgrenzt.

7. Vorrichtung nach Anspruch 6, **dadurch gekennzeichnet, daß** der Stopfen (21) auf dem axialen Kragen (18) durch Verklinken montiert ist.

8. Vorrichtung nach Anspruch 6 oder 7, **dadurch gekennzeichnet, daß** die Mittel zum Erzeugen der Austreibung des Verschlußorgans eine axiale Stange (37) - relativ zu einer Längsachse der Vorrichtung - umfassen, die von einer im Inneren des Zwischenelements (14) gelegenen Fläche des Stopfens (21) getragen ist, wobei diese Stange (37) dafür geeignet ist, bei der Montage des Topfs (27) an dem Zwischenelement (14) mit einem vorstehenden Organ (36) in Eingriff zu kommen, das axial im Boden des Topfs (27) angeordnet ist, und die Austreibung des Stopfens (21) zu bewirken.

9. Vorrichtung nach Anspruch 8, **dadurch gekennzeichnet, daß** die Länge der Stange (37) etwas kleiner als die axiale Höhe des Zwischenelements (14) ist, so daß das Zwischenelement (14), bevor es auf dem Topf montiert ist, auf einer ebenen Fläche ruhen kann, ohne die Austreibung des Verschlußörgans (21) zu bewirken.

10. Vorrichtung nach einem der Ansprüche 1 bis 9, **dadurch gekennzeichnet, daß** das erste Ende (22) des Zwischenelements (14) an der Öffnung (30) des Topfs (27) durch Verschraubung dicht montiert ist.

11. Vorrichtung nach Anspruch 10, **dadurch gekennzeichnet, daß** ein Hals (32) in Nähe der Öffnung (30) des Topfs gebildet ist, wobei dieser Hals (32) auf einer Außenfläche ein Gewinde (26) aufweist, das dazu bestimmt ist, mit einem entsprechenden Gewinde (25) zusammenzuwirken, das auf einer Innenfläche des Zwischenelements (14) in Nähe des ersten Endes (22) vorgesehen ist, wobei ein innerer Kragen (28), dessen Außendurchmesser etwas kleiner als der Innendurchmesser des Halses (32) ist, von dem ersten Ende (22) des Zwischenelements (14) getragen ist, so daß eine dichte Montage des Topfs (27) auf dem Zwischenelement (14) gewährleistet wird.

12. Vorrichtung nach einem der Ansprüche 1 bis 11, **dadurch gekennzeichnet, daß** das zweite Ende (15) des Zwischenelements (14) an dem zweiten Ende (10) des oberen Behälters (2) durch Verschraubung dicht montiert ist.

13. Vorrichtung nach Anspruch 12, **dadurch gekennzeichnet, daß** ein Hals (11) in Nähe des zweiten Endes (10) des oberen Behälters gebildet ist, wobei dieser Hals (11) auf einer Außenfläche ein Gewinde (12) aufweist, das dazu bestimmt ist, mit einem entsprechenden Gewinde (13) zusammenzuwirken, das auf einer Innenfläche des Zwischenelements (14) in Nähe des zweiten Endes (15) vorgesehen ist, wobei ein innerer Kragen (16), dessen Außendurchmesser etwas kleiner als der Innendurchmesser des Halses (11) ist, von der ringförmigen Querwand (39) des Zwischenelements (14) getragen ist, so daß eine dichte Montage des oberen Behälters (2) auf dem Zwischenelement (14) gewährleistet wird.

14. Vorrichtung nach einem der Ansprüche 1 bis 13, **dadurch gekennzeichnet, daß** der Topf (27), bevor er zum Zweck der Herstellung der Mischung an dem Zwischenelement montiert wird, durch einen Schraubdeckel (33) verschlossen ist.

15. Vorrichtung nach einem der vorhergehenden Ansprüche, **dadurch gekennzeichnet, daß** der Abgabeaufsatz (6) auf das erste Ende (38) des oberen Behälters (2) aufgeschraubt ist, wobei die Öffnung (8) durch einen abtrennbaren Lappen (9) verschlossen ist, der vor der Abgabe der Mischung abzubrechen ist.

16. Vorrichtung nach einem der vorhergehenden Ansprüche, **dadurch gekennzeichnet, daß** die Mischung ein Haar-Auftragsprodukt ist.

17. Vorrichtung nach dem vorhergehenden Anspruch, **dadurch gekennzeichnet, daß** das zweite Produkt ein oxidierendes Produkt in flüssiger Form ist, wobei das erste Produkt ein Farbstoff in Form eines Pulvers oder eines Produkts hoher Viskosität ist.
